# FASCICULE DE BREVET EUROPEEN

(11) **EP 3 186 547 B1**
(45) Date de publication et mention de la délivrance du brevet: **15.09.2021**
(21) Numéro de dépôt: 15759865.7
(22) Date de dépôt: 27.07.2015
(51) Int. Cl.: F21S 45/60, F21S 9/03, F21S 41/143, F21S 41/63

(54) **BLOC OPTIQUE DE VÉHICULE À MASQUE À CELLULE PHOTOVOLTAÏQUE ALIMENTANT DES MOYENS DE CHAUFFAGE DE LA GLACE**
OPTISCHER BLOCK EINES FAHRZEUGS MIT EINER BLENDE MIT PHOTOVOLTAISCHEN ZELLEN ZUM VERSORGEN VON MITTELN ZUR ERWÄRMUNG DER LINSE
OPTICAL BLOCK OF A VEHICLE WITH A MASK HAVING A PHOTOVOLTAIC CELL POWERING MEANS FOR HEATING THE LENS

(30) Priorité: 26.08.2014 FR 1457990
(43) Date de publication de la demande: 05.07.2017
(73) Titulaire: PSA Automobiles SA, 78300 Poissy (FR)
(72) Inventeur: GONCALVES, Whilk Marcelino, 75013 Paris (FR); SEREZAT, Laurent, 91410 Corbreuse (FR)
(86) Numéro de dépôt international: PCT/FR2015/052078
(87) Numéro de publication internationale: WO 2016/030597

(56) Documents cités:
- EP-A1- 2 014 972
- EP-A1- 2 085 685
- EP-A1- 2 375 136
- DE-A1-102007 004 702
- JP-A- 2005 129 416
- US-A1- 2011 096 558

## Description

L'invention concerne les blocs optiques de véhicule qui sont équipés de moyens de chauffage destinés à chauffer leur glace.

Des blocs optiques de véhicules sont divulgués dans les documents EP 2085685 A, EP 2375136 A, DE 102007004702 A, EP 2014972 A et JP 2005129416 A.

Certains blocs optiques de véhicule comprennent au moins une source propre à générer des photons destinés à participer à une fonction photométrique (d'éclairage ou de signalisation) et au moins une lentille propre à défléchir les photons générés afin qu'ils se dirigent vers une glace assurant l'interface avec l'extérieur. Lorsque certaines conditions météorologiques sont présentes à l'extérieur du véhicule, de la condensation, voire de la glace, peut se former sur la face interne et/ou la face externe de la glace, ce qui dégrade la fonction photométrique et accessoirement nuit à l'impression visuelle de qualité du véhicule.

Ce phénomène peut être légèrement réduit lorsque la source qui participe à la fonction photométrique génère une partie de ses photons dans le domaine de l'infrarouge. Mais certaines sources, comme par exemple les diodes électroluminescentes (ou LEDs), ne produisent quasiment pas de photons dans l'infrarouge.

Afin d'empêcher le phénomène précité, il est possible d'installer dans le bloc optique des moyens de chauffage destinés à chauffer sa glace. Ces moyens de chauffage sont alimentés en courant électrique par le réseau d'alimentation électrique du véhicule via des câbles électriques, ce qui induit une consommation de l'énergie disponible dans le véhicule et donc peut réduire son autonomie.

L'invention a notamment pour but d'améliorer la situation.

Elle propose notamment à cet effet un bloc optique tel que défini dans la revendication 1. L'invention propose un bloc optique destiné à équiper un véhicule et comprenant une glace, des moyens de chauffage propres à produire des calories destinées à réchauffer la glace, au moins une source propre à générer des photons destinés à participer à une fonction photométrique, au moins une lentille propre à défléchir les photons générés afin qu'ils se dirigent vers la glace, et au moins un masque comportant une face propre à renvoyer des photons incidents ne se dirigeant pas vers la glace.

Ce bloc optique se caractérise par le fait que son masque comprend sur sa face de renvoi au moins une cellule photovoltaïque qui est agencée pour convertir des photons incidents reçus en un courant électrique propre à alimenter les moyens de chauffage pour qu'ils produisent des calories propres à réchauffer la glace, et par le fait que lesdits moyens de chauffage sont installés sur une partie d'une face arrière d'une pièce comprenant ladite source, ladite face arrière étant opposée à une face avant d'où partent lesdits photons générés par ladite source.

On obtient ainsi un bloc optique muni de moyens de chauffage avantageusement alimentés en courant électrique par au moins une cellule photovoltaïque, ce qui s'avère économique.

Le bloc optique selon l'invention peut comporter d'autres caractéristiques qui peuvent être prises séparément ou en combinaison, et notamment :
- il peut comprendre au moins un dispositif d'éclairage, d'une part, comportant la source et la lentille, et, d'autre part, monté à rotation autour d'au moins une première direction prédéfinie ;
   chaque pièce peut être propre à être entraînée en rotation autour de la première direction prédéfinie.
   - chaque pièce peut être propre à être entraînée en rotation autour d'une seconde direction prédéfinie perpendiculaire à la première direction prédéfinie. Dans ce cas la lentille peut être couplée en rotation à la pièce associée ;
- chaque source peut comprendre au moins une diode électroluminescente.

L'invention propose également un véhicule, éventuellement de type automobile, et comprenant au moins un bloc optique du type de celui présenté ci-avant.

D'autres caractéristiques et avantages de l'invention apparaîtront à l'examen de la description détaillée ci-après, et des dessins annexés, sur lesquels :
- la figure 1 illustre de façon schématique et fonctionnelle, dans une vue en coupe longitudinale, un exemple de réalisation d'un bloc optique qui n'est pas selon l'invention mais qui est utile à sa compréhension, et
- la figure 2 illustre de façon schématique, dans une vue en perspective, une variante de réalisation d'un dispositif d'éclairage destiné à équiper un bloc optique selon l'invention.

L'invention a notamment pour but de proposer un bloc optique BO destiné à équiper un véhicule et pourvu de moyens de chauffage MC.

Dans ce qui suit, on considère, à titre d'exemple non limitatif, que le bloc optique BO est destiné à équiper un véhicule automobile. Mais l'invention n'est pas limitée à ce type de véhicule. Elle concerne en effet tout type de véhicule équipé d'au moins un bloc optique comprenant un dispositif d'éclairage et une glace comportant des faces interne et externe sur l'une au moins desquelles peut se former de la condensation ou de la glace.

On entend ici par « dispositif d'éclairage » un dispositif lumineux destiné à participer à au moins une fonction photométrique d'éclairage ou de signalisation.

Par ailleurs, on considère dans ce qui suit, à titre d'exemple non limitatif, que le bloc optique BO est un phare (ou projecteur avant). Mais l'invention n'est pas limitée à ce type de bloc optique. Elle concerne en effet également les feux avant de signalisation et les feux arrière.

On a schématiquement illustré sur la figure 1 un exemple de réalisation simplifié d'un bloc optique BO (ici un phare à titre d'exemple non limitatif).

Comme illustré, un bloc optique BO comprend, d'une part, un espace interne El, délimité notamment par une glace G et dans lequel sont installés au moins une source de lumière SL, au moins une lentille L et au moins un masque M, et, d'autre part, des moyens de chauffage MC.

Dans l'exemple non limitatif illustré sur la figure 1, l'espace interne El du bloc optique BO ne comprend qu'une source de lumière SL associée à une lentille L et à un masque M. Le bloc optique BO ne comprend donc qu'un seul dispositif d'éclairage DE comportant notamment la source de lumière SL et la lentille L. Mais le bloc optique BO pourrait comporter plusieurs (au moins deux) dispositifs d'éclairage DE, éventuellement associés à plusieurs (au moins deux) masques M.

La glace G est solidarisée fixement (par exemple par collage) et de façon étanche à un boîtier. Elle peut être réalisée en matière plastique (ou synthétique) transparente ou bien en verre.

Les moyens de chauffage MC sont agencés de manière à produire des calories qui sont destinées à réchauffer la glace G, lorsqu'ils sont alimentés en courant électrique.

Chaque (la) source de lumière SL est propre à générer des photons qui sont destinés à participer à une fonction photométrique (d'éclairage ou de signalisation).

Par exemple, la (chaque) source de lumière SL peut comporter au moins une diode électroluminescente (ou LED). En variante, elle peut comporter au moins une diode laser ou un laser à gaz ou encore une lampe (ou ampoule).

Chaque (la) lentille L est agencée de manière à défléchir les photons générés par la source SL associée afin qu'ils se dirigent vers la glace G (flèche F1). On notera que la lentille L peut éventuellement défléchir les photons générés afin qu'ils se dirigent vers la glace G après avoir été renvoyés par un réflecteur. Dans ce cas, le dispositif d'éclairage DE comprend également un tel réflecteur. Dans une variante de réalisation, le réflecteur pourrait être intercalé entre la source SL et la lentille L, plutôt que placé en aval de la lentille L.

Chaque (le) masque M comporte une face FM dite de renvoi du fait qu'elle est propre à renvoyer des photons incidents qui ne se dirigent pas directement vers la glace G. Cette face de renvoi FM est par exemple aluminée.

On notera que dans l'exemple non limitatif illustré sur la figure 1, le masque M est placé en dessous du niveau du dispositif d'éclairage DE afin de renvoyer les photons vers le haut. Dans un mode de réalisation inversé, le masque M peut être placé au-dessus du niveau du dispositif d'éclairage DE afin de renvoyer les photons vers le bas. Mais le masque M peut également entourer partiellement ou totalement le dispositif d'éclairage DE.

A titre d'exemple non limitatif, la fonction photométrique assurée par le dispositif d'éclairage DE est destinée à l'éclairage extérieur. Par conséquent, il pourra notamment s'agir d'une fonction de feu de croisement (ou code), d'une fonction de feu antibrouillard, ou d'une fonction de feu de route. Mais la fonction photométrique assurée par le dispositif d'éclairage DE pourrait être destinée à la signalisation.

La face de renvoi FM du masque M comprend au moins une cellule photovoltaïque CP agencée pour convertir des photons incidents qu'elle reçoit (flèche F2) en un courant électrique qui est propre à alimenter les moyens de chauffage MC pour qu'ils produisent des calories propres à réchauffer la glace G.

On notera que ces photons incidents peuvent provenir aussi bien de la lentille L (car une partie des photons générés n'est pas suffisamment défléchie vers la glace G), que de l'extérieur du véhicule (il s'agit alors de photons solaires, par exemple). De ce fait, la cellule photovoltaïque CP peut produire du courant électrique aussi bien lorsque la source SL est en fonctionnement, que lorsque la source SL ne fonctionne pas. Bien entendu dans ce dernier cas l'intensité du courant électrique produit est moindre.

On notera que les moyens de chauffage MC sont de préférence (mais non limitativement) de type résistif et plats. A titre d'exemple, il peut s'agir de pistes résistives du type de celles qui sont fréquemment solidarisées aux lunettes arrière de véhicule pour les désembuer par réchauffement.

Dans l'exemple non limitatif illustré sur la figure 1, les moyens de chauffage MC sont installés sur une partie d'une face interne FI de la glace G, par exemple par collage ou sérigraphie, voire par intégration dans des micro-canaux ou nervures. Plus précisément, dans cet exemple les moyens de chauffage MC sont installés sur une partie périphérique PP de la face interne FI de la glace G, afin de ne pas réduire les performances de chaque fonction photométrique assurée par le bloc optique BO. Mais, lorsqu'une partie prédéfinie de la glace G ne sert pas à laisser passer les photons participant à une fonction photométrique, les moyens de chauffage MC peuvent être installés sur cette partie prédéfinie.

Dans un autre exemple non limitatif, selon la présente invention, illustré sur la figure 2, les moyens de chauffage MC sont installés sur une partie d'une face arrière FR d'une pièce PS qui comprend la source SL. Cette face arrière FR est opposée à une face avant d'où partent les photons qui sont générés par la source SL.

On notera que dans cet autre exemple, la source SL et la lentille L font partie d'un dispositif d'éclairage DE qui est monté à rotation autour d'au moins une première direction prédéfinie A1. Par exemple, et comme illustré non limitativement, la pièce PS (qui comprend la source SL) est également propre à être entraînée en rotation autour de la première direction prédéfinie A1. Cette première direction est par exemple sensiblement verticale de manière à permettre le placement de la face arrière FR de la pièce PS en regard de la glace G, pour rapprocher autant que possible les moyens de chauffage MC de la glace G et ainsi optimiser son chauffage, soit en regard du fond du boîtier du bloc optique BO (à l'opposé de la glace G) pour que la lentille L soit placée en regard de la glace G afin que la fonction photométrique soit assurée.

On notera également que dans cet autre exemple non limitatif illustré sur la figure 2, la pièce PS est propre à être entraînée en rotation autour d'une seconde direction prédéfinie A2 qui est perpendiculaire à la première direction prédéfinie A1.

Plus précisément, la lentille L est solidaire d'une monture ML faisant partie d'un équipage ER solidarisé à une armature AS montée à rotation autour d'un premier axe parallèle à la première direction prédéfinie A1 (et ci-après assimilé à cette dernière). La lentille L est réalisée dans une matière transparente. Il s'agit de préférence d'une matière plastique synthétique, par exemple un polyacrylate, qui offre l'avantage d'offrir de bonnes propriétés optiques (notamment une bonne transparence) et mécaniques (notamment une bonne rigidité).

La lentille L présente un dioptre avant (en l'espèce convexe) qui définit un axe optique primaire 01, et un dioptre arrière (en l'espèce concave) opposé. Le dioptre avant et le dioptre arrière sont reliés par une tranche qui forme un dioptre latéral définissant un axe optique secondaire 02. Dans l'exemple illustré, le contour de la lentille L est sensiblement rectangulaire, mais cette forme est donnée à titre seulement illustratif.

Selon un mode de réalisation préféré, les dioptres avant et arrière sont agencés de sorte que l'axe optique primaire 01 et l'axe optique secondaire 02 soient perpendiculaires et s'étendent conjointement dans un plan vertical contenant également le premier axe de rotation A1.

La monture ML est de préférence métallique, et comprend deux branches latérales (qui, comme dans l'exemple illustré, peuvent être coudées), reliées par une barre transversale dans laquelle est ancrée la lentille L.

Par ses branches, la monture ML est montée à rotation par rapport à l'armature AS autour d'un deuxième axe parallèle à la deuxième direction prédéfinie A2 (et ci-après assimilé à cette dernière). Ce deuxième axe A2 est par exemple formé par des pivots (non représentés) reliant les branches aux bras de l'armature AS, à une extrémité de ceux-ci. De même, le deuxième axe A2 s'étend à une extrémité des branches opposée à la barre transversale.

L'équipage ER comprend la pièce PS comportant la source SL. Cette pièce PS comprend également un réflecteur RL définissant une face avant concave réfléchissante en regard de laquelle la source SL est placée pour l'alimenter en photons d'éclairage, et une face arrière FR convexe opposée, les faces avant et arrière FR étant reliées par une tranche. Le caractère réfléchissant de la face avant est par exemple procuré par un revêtement argenté.

Par ailleurs, la lentille L est ici couplée en rotation à la pièce PS, afin de la suivre dans ses déplacements.

On notera que le dispositif d'éclairage DE illustré sur la figure 2 peut être éventuellement installé dans un bloc optique BO dont la glace G est également munie de moyens de chauffage MC complémentaires.

Quel que soit le mode de réalisation considéré du bloc optique BO, lorsque le courant électrique qui est produit par la (les) cellule(s) photovoltaïque(s) CP n'est pas suffisant pour faire fonctionner correctement les moyens de chauffage MC (et/ou les moyens de chauffage MC complémentaires), c'est le réseau d'alimentation électrique RE du véhicule qui se charge de fournir le courant électrique complémentaire.

On notera également que l'alimentation en courant électrique des moyens de chauffage MC par la (les) cellule(s) photovoltaïque(s) peut se faire soit directement via des câbles électriques qui les relient, soient indirectement via des câbles électriques et des moyens de contrôle (de préférence également connectés au réseau d'alimentation électrique RE). De telles moyens de contrôle sont destinés à contrôler l'alimentation en courant électrique des moyens de chauffage MC, notamment afin d'éviter qu'ils alimentent les moyens de chauffage MC lorsque cela n'est pas nécessaire.

## Revendications

1. Bloc optique (BO) propre à équiper un véhicule et comprenant une glace (G), des moyens de chauffage (MC) propres à produire des calories destinées à réchauffer ladite glace (G), au moins une source (SL) propre à générer des photons destinés à participer à une fonction photométrique, au moins une lentille (L) propre à défléchir lesdits photons générés afin qu'ils se dirigent vers ladite glace (G), et au moins un masque (M) comportant une face (FM) propre à renvoyer des photons incidents ne se dirigeant pas vers ladite glace (G), **caractérisé en ce que** ledit masque (M) comprend sur sa face (FM) au moins une cellule photovoltaïque (CP) agencée pour convertir des photons incidents reçus en un courant électrique propre à alimenter lesdits moyens de chauffage (MC) pour qu'ils produisent des calories propres à réchauffer ladite glace (G), et **en ce que** lesdits moyens de chauffage (MC) sont installés sur une partie d'une face arrière (FR) d'une pièce (PS) comprenant ladite source (SL), ladite face arrière (FR) étant opposée à une face avant d'où partent lesdits photons générés par ladite source (SL).

2. Bloc optique selon la revendication 1, **caractérisé en ce qu'**il comprend au moins un dispositif d'éclairage (DE), d'une part, comportant ladite source (SL) et ladite lentille (L), et, d'autre part, monté à rotation autour d'au moins une première direction prédéfinie.

3. Bloc optique selon les revendications 1 et 2, **caractérisé en ce que** ladite pièce (PS) est propre à être entraînée en rotation autour de ladite première direction prédéfinie.

4. Bloc optique selon la revendication 3, **caractérisé en ce que** ladite pièce (PS) est propre à être entraînée en rotation autour d'une seconde direction prédéfinie perpendiculaire à ladite première direction prédéfinie, et **en ce que** ladite lentille (L) est couplée en rotation à ladite pièce (PS).

## Patentansprüche

1. Optischer Block (BO), der zur Ausrüstung eines Fahrzeugs geeignet ist und eine Linse (G), Heizmittel (MC), die geeignet sind, Kalorien zu erzeugen, um die Linse (G) zu erwärmen, mindestens eine Quelle (SL), die geeignet ist, Photonen zu erzeugen, die dazu bestimmt sind, an einer photometrischen Funktion teilzunehmen, mindestens eine Linse (L), die geeignet ist, die erzeugten Photonen so abzulenken, dass sie auf die Linse (G) gerichtet werden, und mindestens eine Maske (M) mit einer Fläche (FM), die geeignet ist, die Linse (G) zu erwärmen, umfasst, mindestens eine Linse (L), die geeignet ist, die erzeugten Photonen so abzulenken, dass sie auf das Glas (G) gerichtet werden, und mindestens eine Maske (M) mit einer Fläche (FM), die geeignet ist, einfallende Photonen, die nicht auf das Glas (G) gerichtet sind, zurückzuwerfen, **dadurch gekennzeichnet, dass** die Maske (M) auf ihrer Vorderseite (FM) mindestens eine photovoltaische Zelle (CP) aufweist, die so beschaffen ist, dass sie einfallende Photonen in einen elektrischen Strom umwandelt, der geeignet ist, die Heizmittel (MC) zu versorgen, damit diese Kalorien erzeugen, die geeignet sind, das Glas (G) zu erwärmen und dass die Heizmittel (MC) auf einem Teil einer Rückseite (FR) eines Teils (PS) installiert sind, der die Quelle (SL) umfasst, wobei die Rückseite (FR) einer Vorderseite gegenüberliegt, von der die von der Quelle (SL) erzeugten Photonen ausgehen.

2. Optischer Block nach Anspruch 1, **dadurch gekennzeichnet, dass** er mindestens eine Beleuchtungsvorrichtung (DE) umfasst, die einerseits die Quelle (SL) und die Linse (L) umfasst und andererseits um mindestens eine erste vorbestimmte Richtung drehbar montiert ist.

3. Optischer Block nach einem der Ansprüche 1 und 2, **dadurch gekennzeichnet, dass** der Teil (PS) um die erste vordefinierte Richtung gedreht werden kann.

4. Optischer Block nach Anspruch 3, **dadurch gekennzeichnet, dass** das Teil (PS) so angepasst ist, dass es um eine zweite vordefinierte Richtung senkrecht zur ersten vordefinierten Richtung gedreht werden kann, und dass die Linse (L) drehbar mit dem Teil (PS) gekoppelt ist.

## Claims

1. Optical block (BO) suitable for equipping a vehicle and comprising a lens (G), heating means (MC) suitable for producing calories intended to heat said lens (G), at least one source (SL) suitable for generating photons intended to participate in a photometric function at least one lens (L) suitable for deflecting said generated photons so that they are directed towards said glass (G), and at least one mask (M) having a face (FM) suitable for returning incident photons not directed towards said glass (G), **characterized in that** said mask (M) comprises on its face (FM) at least one photovoltaic cell (CP) arranged to convert incident photons received into an electric current suitable for supplying said heating means (MC) so that they produce calories suitable for heating said glass (G) and **in that** said heating means (MC) are installed on a part of a rear face (FR) of a part (PS) comprising said source (SL), said rear face (FR) being opposite to a front face from which said photons generated by said source (SL) leave.

2. Optical block according to claim 1, **characterized in that** it comprises at least one illumination device (DE), on the one hand, comprising said source (SL) and said lens (L), and, on the other hand, mounted for rotation about at least a first predefined direction.

3. An optical block according to claims 1 and 2, **characterized in that** said part (PS) is adapted to be driven in rotation about said first predefined direction.

4. An optical block according to claim 3, **characterized in that** said part (PS) is adapted to be rotated about a second predefined direction perpendicular to said first predefined direction, and **in that** said lens (L) is rotationally coupled to said part (PS).
